# FASCICULE DE BREVET EUROPEEN

(11) **EP 1 981 601 B1**
(45) Date de publication et mention de la délivrance du brevet: **27.05.2009**
(21) Numéro de dépôt: 07730940.9
(22) Date de dépôt: 07.02.2007
(51) Int. Cl.: A63B 69/12, A63B 21/02, A63B 21/16, E04H 4/00

(54) **DISPOSITIF AMOVIBLE PERMETTANT LA NAGE STATIONNAIRE DANS UNE PISCINE HORS SOL OU PISCINE AUTOPORTANTE**
ENTFERNBARE VORRICHTUNG FÜR STATIONÄRES SCHWIMMEN IN EINEM OBERIRDISCHEN ODER SELBSTTRAGENDEN SCHWIMMBECKEN
REMOVABLE DEVICE ALLOWING STATIONARY SWIMMING IN AN ABOVE-GROUND SWIMMING POOL OR SELF-SUPPORTING SWIMMING POOL

(30) Priorité: 07.02.2006 FR 0601071
(43) Date de publication de la demande: 22.10.2008
(73) Titulaire: MAYAUD, Christophe, F-75004 Paris (FR)
(72) Inventeur: MAYAUD, Christophe, F-75004 Paris (FR)
(74) Mandataire: Marek, Pierre
(86) Numéro de dépôt international: PCT/FR2007/000224
(87) Numéro de publication internationale: WO 2007/090963

(56) Documents cités:
- WO-A-02/09824
- US-A- 4 247 096
- US-A- 4 530 497
- US-B1- 6 251 049
- US-B1- 6 421 846

## Description

La présente invention concerne un dispositif amovible permettant la nage stationnaire dans une piscine hors sol ou piscine autoportante.

Plus précisément, l'invention se rattache à un dispositif permettant de nager de façon stationnaire dans un bassin apte à contenir un volume d'eau relativement peu important, en particulier une piscine de dimensions réduites, de préférence amovible ou hors sol.

II est notamment envisagé d'appliquer l'invention pour la nage stationnaire dans de petites piscines hors sol, telles que des piscines démontables, par exemple constituées d'une poche étanche et souple ou liner maintenu en forme par une structure périphérique rigide ou souple, l'invention permettant d'évoluer au centre desdites piscines, pour des nageurs confirmés avec ou sans palme ou pour des nageurs débutants ou en cours d'apprentissage.

L'invention est également applicable à l'équipement de bassins ou piscines destinés à être utilisés pour la remise en forme ou la rééducation, sous contrôle médical ou non, de personnes relevant de maladies ou d'accidents et pour lesquelles la pratique de la natation dans des piscines de grandes dimensions serait prématurée et déconseillée, voire dangereuse.

La plupart des bassins d'eau permettant la nage stationnaire utilisent des liens, élastiques ou non, reliant le nageur équipé d'un harnais ou d'une ceinture ventrale à un ou plusieurs points fixes disposés sur le bord de la piscine ou sur le fond de la piscine. L'invention se rapporte à un système mettant en oeuvre une méthode de ce genre.

Dans les documents US-4 247 096, US-4 577 859, US-4 527 795, US-6 251 049 GB-2 214 800, GB-2 382 525, WO-2002/09824, WO-2004/012827, le nageur est relié par l'intermédiaire d'un lien élastique ou non élastique (US-4 527 795), soit à un point fixe constitué généralement par un anneau solidaire du bord de la piscine ou à une structure rigide amarrée fixement dans l'un des bords d'extrémité de la piscine, soit à la partie supérieure d'un mât rigidement implanté dans le sol, à l'extérieur du bassin, de façon à permettre de bloquer ou d'atténuer les effets de progression du nageur dans le bassin.

Les dispositifs décrits dans les documents susmentionnés s'appliquent nécessairement à des piscines ou à des bassins de nage exécutés dans un matériau solide et rigide permettant de fixer les points d'attaches aux parois desdits bassins ou piscines ou à un mât implanté dans le sol, à l'extérieur et à proximité de ces derniers.

Les dispositifs connus susmentionnés ne permettent pas leur mise en oeuvre sur des piscines souples démontables, telles que celles formées d'une poche d'eau soutenue par un anneau gonflable ou plus généralement, celles constituées d'un liner posé sur le sol, la surface de fond, reposant directement sur le sol, pouvant ne pas être parfaitement plane.

De plus, les piscines possédant un ou plusieurs points d'ancrage sur leurs bords présentent une source de blessure potentielle, par exemple lors de jeux d'eau par des enfants, et offrent, par ailleurs, un aspect inesthétique par la présence des dispositifs auxiliaires fixés sur le bord des piscines.

L'invention se propose d'apporter une solution simple et économique aux problèmes susmentionnés non résolus par les procédés et dispositifs de l'état de la technique.

Selon l'invention, cet objectif est atteint grâce à un dispositif tel que revendiqué dans les revendications attachées.

Ce dispositif peut être utilisé sur toutes les piscines, souples, telles que celles constituées d'un liner ou rigides, tels que les bassins de nage décrits dans l'état de la technique ou toutes autres piscines, par l'aménagement d'un point fixe amovible maintenu par ladite piscine.

Ce dispositif amovible peut être utilisé ponctuellement sur les piscines, permettant de garder l'aspect esthétique originel desdites piscines sans modification de leurs structures. De plus, l'absence d'aspérité sur le bord ou rebord de la piscine, permet d'anticiper tout risque de blessure, par exemple lorsque de jeunes enfants jouent à des jeux d'eau.

Les buts, caractéristiques, et avantages ci-dessus, et d'autres encore, ressortiront mieux de la description qui suit, et des dessins annexés, dans lesquels :
- La figure 1 est une vue de côté, à caractère schématique, et en coupe longitudinale, d'un exemple de réalisation du dispositif de nage mis en oeuvre dans une piscine du genre "autoportée" à anneau gonflable, et maintenu sur le sol par ladite piscine.
- La figure 2 est une vue de face de l'extrémité de la piscine équipée de ce dispositif de nage.
- La figure 3 est une vue de côté de la semelle d'ancrage du dispositif de nage.
- La figure 4 est une vue de dessus de la figure 3.
- La figure 5 est une vue arrière de cette semelle d'ancrage.
- La figure 6 est une vue de face du mât d'accrochage du lien du dispositif de nage.

On se réfère auxdits dessins pour décrire un exemple intéressant, bien que nullement limitatif, de réalisation et de mise en oeuvre du dispositif selon l'invention.

Dans la description et les revendications de la présente Demande, l'expression "hors sol" et le mot "autoportante" désignent des piscines qui se posent sur le sol S sans préparation coûteuse (pas de terrassement), le sol étant seulement nivelé et débarrassé des racines proéminentes et des cailloux indésirables.

On a représenté, à la figure 1, une piscine hors sol démontable 1 équipée d'un dispositif amovible permettant la nage stationnaire. Selon l'application intéressante illustrée, cette piscine est du genre connu en soi comprenant une poche étanche et souple 1a ou liner, maintenue en forme par un boudin périphérique gonflable 1b et reposant directement sur le sol S, en position d'utilisation.

Le dispositif permettant la nage stationnaire comporte un équipement 2 destiné à être placé autour du corps d'un nageur N et qui peut être constitué par une ceinture, un harnais, un baudrier, ou analogue, de préférence à attache rapide et un lien souple de retenue 3, fixé ou se fixant, au moyen de l'une de ses extrémités équipée d'un système d'attache rapide, audit équipement.

Le nageur (N) est accroché à une des extrémités du lien souple 3, par l'intermédiaire d'une ceinture pelvienne large 2 ou un harnais, à fixation et largage rapide, ajustable avec un point de fixation ou d'accroche, dans le dos au milieu des reins du nageur (N). Ladite ceinture 2, ou harnais, est réalisée dans un matériau inerte vis à vis des produits couramment utilisés dans les piscines.

Le lien souple de retenue 3 est avantageusement constitué par un lien doté d'une capacité d'allongement élastique tel qu'un cordon ou une sangle élastique ou dispositif analogue.

Selon une disposition caractéristique, le dispositif selon l'invention comprend encore au moins un mât rigide d'attache 4 muni, dans sa portion supérieure, d'au moins un point d'accrochage 5 permettant la fixation de l'autre extrémité du lien de retenue 3, et au moins une semelle d'ancrage 6 fixée, ou agencée pour pouvoir être fixée de manière amovible, à la base dudit mât d'attache.

Le mât d'attache 4 peut être formé par un tube rigide, par exemple réalisé en aluminium, en fibre de carbone ou en résine aramide telle que "Kevlar" (Marque déposée), de préférence de section cylindrique. Selon l'exemple illustré (figure 6) le tube est cintré dans sa partie supérieure pour former deux jambes 7 s'écartant l'une de l'autre et se terminant dans leur partie inférieure par deux tronçons rectilignes 8. Dans leur partie supérieure les jambes 7, sont réunies par des renforts transversaux échelonnés 9a, 9b, 9c, préférentiellement formés par des barres planes, rectangulaires, fixées de façon espacée auxdites jambes 7, par exemple par soudage, thermo-soudage, ou collage, et percées d'un trou 5a, 5b, 5c en leur centre.

Les renforts transversaux espacés 9a, 9b, 9c associés, respectivement, aux trous 5a, 5b, 5c, forment des points fixes d'accrochage du lien de retenue 3.

Selon l'exemple illustré, le mât d'attache proprement dit 4 est destiné à être rigidement fixé, de manière amovible, sur deux semelles d'ancrage 6.

Dans ce cas, les parties inférieures 8 des jambes 7 sont munies de trous 10 d'axes perpendiculaires aux dites parties et destinés à permettre le passage de la tige d'un organe de fixation (non représenté).

Bien entendu, le mât d'attache pourrait être constitué d'une unique colonne fixée, par l'intermédiaire de sa base, ou agencée pour pouvoir être fixée, sur une seule semelle d'ancrage (6).

La semelle d'ancrage 6 ou chaque semelle d'ancrage 6 peut être solidaire à demeure de l'extrémité inférieure de la jambe ou des jambes 7 du mât d'attache proprement dit 4, ou fixée de manière amovible à ladite extrémité par tout système et organes de fixation appropriés.

Selon l'exemple de réalisation illustré, le dispositif selon l'invention comprend deux semelles d'ancrage 6 se fixant, chacune, à l'extrémité inférieure 8 d'une jambe 7 du mât d'attache 4.

La semelle d'ancrage 6 ou chaque semelle d'ancrage 6 s'étend latéralement par rapport à la base du mât d'attache 4, elle est principalement constituée par une plaque 12 présentant une forme allongée et une longueur L telle que la majeure partie I de cette longueur puisse être glissée au-dessous de l'une des extrémités d'un bassin d'eau hors sol ou autoportant, de sorte à se trouver fermement bloquée en position stationnaire par le poids de l'eau contenue dans le bassin.

La semelle d'ancrage 6 ou chaque semelle d'ancrage 6 comporte une surface plane 12a d'appui au sol et elle est munie, sur sa face supérieure de moyens permettant sa fixation amovible à l'extrémité inférieure 8 d'au moins une jambe 7 du mât d'attache 4.

Selon l'exemple illustré, chaque semelle d'ancrage 6 est munie, sur sa face supérieure, d'un tube 11 disposé à proximité de son extrémité arrière et délimitant la portion I de sa longueur destinée à être glissée sous l'une des extrémités de la piscine reposant sur le sol.

En position d'assemblage, les parties inférieures rectilignes 8 des jambes 7 s'emboîtent dans les tubes 11 des semelles 6 du dispositif de nage stationnaire, lesdits tubes présentant une section, par exemple circulaire et en adéquation avec la forme des parties inférieures rectilignes 8 des jambes 7, et légèrement supérieure à la section desdites parties 8 desdites jambes 7, permettant de s'y insérer et de s'en extraire sans forcer. Le tube 11 comporte des trous transversaux 13 percés, suivant un entraxe identique à l'écartement réalisé pour les trous 10 des jambes 7, de telle façon que la tige d'un moyen de fixation, par exemple constitué par une vis et un écrou, puisse traverser les trous 10 et les trous 13, rendant ainsi solidaires le mât 4 et les deux semelles d'ancrage 6, lorsque le mât 4 est inséré et bloqué dans lesdits tubes 11.

Le tube 11 est incliné vers l'arrière d'un certain angle permettant, après mise en position du mât 4, d'obtenir une inclinaison de ce dernier vers l'extérieur de la piscine, le mât d'attache ainsi implanté formant un angle obtus, par exemple de l'ordre de 100° avec la plaque 12.

Le tube 11 peut être renforcé par au moins une nervure 14, disposée principalement en arrière de celui-ci permettant de contenir les efforts du mât 4 et de rigidifier ledit tube 11.

La position des trous 13 permet de monter et de fixer le mât 4 et les semelles 6 de telle manière que l'axe principal (a) desdites semelles se trouve disposées orthogonalement par rapport à la droite reliant la base des deux jambes 7 du mât 4.

La semelle d'ancrage 6 ou chaque semelle d'ancrage 6 peut être réalisée dans un matériau similaire à celui du mât 4 et elle peut comporter sur sa face supérieure, une nervure disposée suivant son axe principal (a), cette nervure étant réalisée directement par emboutissage ou se trouvant rapportée, par exemple par soudage d'une plaque pliée en forme de "V" renversé.

Les tubes 11 servant de logements aux parties inférieures 8 des jambes 7 du mât 4 sont fixés rigidement sur la plaque plane 12 par exemple par soudage, thermo-soudage ou collage, et se trouvent rigidifiés par au moins la nervure 14. Les extrémités de la plaque plane 12 formant la semelle 6 comportent des formes arrondies non agressives et ladite plaque possède une forme s'effilant en direction de l'avant.

Les trous 5a, 5b, 5c percés dans les barres de renfort échelonnées 9a, 9b, 9c, du mât 4 représentent différents points fixes 5, autorisant l'accrochage du lien de retenue élastique 3 suivant différentes hauteurs, permettant de régler l'inclinaison dudit lien de retenue par rapport à l'horizontale formée par la surface d'eau contenue dans la piscine.

Le réglage de l'inclinaison du lien de retenue élastique 3, en modifiant le point d'accrochage fixe 5, permet d'adapter le dispositif de nage au niveau du nageur (N) évoluant dans la piscine. Pour des nageurs ayant un très bon niveau de nage, la fixation de l'élastique 3 au mât 4 devra être au point d'ancrage le plus bas 5c. A l'inverse, pour des nageurs débutants, la fixation de l'élastique 3 au mât 4 devra être au point d'ancrage le plus haut 5a permettant un soutien du nageur (N). Au moins un point de fixation intermédiaire 5b permet de régler l'inclinaison de l'élastique aux différents niveaux des nageurs présents dans le bassin de nage.

On comprend que le dispositif selon l'invention peut être facilement et rapidement installé, par une seule personne, sur une piscine hors sol de type autoporté courant. Il suffit, en effet, après avoir, le cas échéant, emboîté et bloqué l'extrémité inférieure du mât 4 ou des jambes 7 de celui-ci, dans le ou les semelles d'ancrage 6, de glisser cette ou ces semelles 6 de forme allongée s'étendant latéralement par rapport à l'axe du mât 4 ou des jambes 7 de ce dernier, sous l'extrémité de la piscine avant complète mise en eau de celle-ci et d'accrocher ensuite le lien de retenue 3 au mât d'attache et à l'équipement corporel 2, respectivement. L'enlèvement du dispositif peut s'opérer tout aussi aisément et rapidement.

## Revendications

1. Dispositif permettant la nage stationnaire dans une piscine hors sol ou autoportante, comportant : un équipement (2) destiné à entourer le corps d'un nageur, par exemple constitué par une ceinture ou un harnais ; un lien souple de retenue (3), fixé ou se fixant au moyen de l'une de ses extrémités, audit équipement, au moins un mât d'attache (4) muni, dans sa portion supérieure, d'au moins un point d'accrochage (5) permettant la fixation de l'autre extrémité du lien de retenue (3), **caractérisé en ce que** la base du mât d'attache (4) est munie, ou agencée pour être munie de manière amovible, d'au moins une semelle d'ancrage (6) s'étendant latéralement par rapport à la base du mât (4), cette semelle (6) présentant une forme allongée et une dimension telle qu'une portion importante (I) de sa longueur (L) peut être glissée au-dessous de l'une des extrémités d'un bassin d'eau (1) reposant sur le sol (S), de sorte à se trouver fermement bloquée par la masse d'eau contenue dans ledit bassin, en assurant ainsi l'immobilisation et la stabilité du mât d'attache (4) équipé à ladite semelle (6).

2. Dispositif selon la revendication 1, **caractérisé en ce que** le lien de retenue (3) est doté d'une capacité d'allongement élastique.

3. Dispositif selon l'une des revendications 1 ou 2, **caractérisé en ce que** le mât d'attache (4) comporte, dans sa portion supérieure, une pluralité de points d'accrochage échelonnés (5a, 5b, 5c) pour la fixation sélective du lien de retenue (3) à différentes hauteurs.

4. Dispositif selon l'une quelconque des revendications 1 à 3, **caractérisé en ce que** le mât d'attache (4) forme un angle obtus avec la ou les semelles d'ancrage (6).

5. Dispositif selon l'une quelconque des revendications 1 à 4, **caractérisé en ce que** le mât d'attache (4) comporte deux jambes (7).

6. Dispositif suivant la revendication 5, **caractérisé en ce que** les deux jambes (7) du mât d'attache (4) sont reliées, dans leur partie supérieure, par des traverses échelonnées d'accrochage (9a, 9b, 9c).

7. Dispositif selon l'une quelconque des revendications 1 à 6, **caractérisé en ce** la ou les extrémités inférieures (8) du mât d'attache (4) et la ou les semelles d'ancrage (6) sont agencées de manière complémentaire pour permettre leur assemblage rigide amovible.

8. Dispositif selon l'une quelconque des revendications 5 à 7, **caractérisé en ce qu'**il comporte deux semelles d'ancrage (6) fixées à demeure ou aptes à être fixées de manière amovible, chacune, à l'extrémité inférieure de l'une des jambes (7) du mât d'attache (4).

9. Dispositif selon l'une des revendications 7 ou 8, **caractérisé en ce que** la ou les semelles d'ancrage (6) sont munies, à proximité de leur extrémité arrière, d'un tube (11) permettant l'emboîtement de la partie inférieure (8) du mât d'attache (4) ou de l'une des jambes (7) de ce dernier.

10. Dispositif selon la revendications 9, **caractérisé en ce que** le ou les tubes (11) et la ou les parties inférieures (8) du mât d'attache (4) comportent des trous (13, 10) permettant de faire passer la tige d'un moyen de fixation au travers desdits tubes (11) et desdites parties inférieures (8).

## Claims

1. An apparatus permitting stationary swimming in an above-ground or self-supporting swimming pool comprising: an item of equipment (2) intended to surround the body of a swimmer, formed for example by a belt or a harness; a flexible retaining strap (3) which is fixed or can be fixed by means of one of its ends to said item of equipment, at least one attachment pole (4) provided in its upper portion with at least one hitching point (5) permitting fixing of the other end of the retaining strap (3), **characterised in that** the base of the attachment pole (4) is provided or is arranged to be provided removably with at least one anchoring base plate (6) extending laterally with respect to the base of the pole (4), said base plate (6) being of an elongate shape and of a dimension such that a substantial portion (I) of its length (L) can be slid beneath one of the ends of a water tank resting on the ground (S) so as to be firmly blocked by the mass of water contained in said tank, thus ensuring immobilisation and stability of the attachment pole (4) arranged on said base plate (6).

2. An apparatus according to claim 1 **characterised in that** the retaining strap (3) is provided with a capacity for elastic elongation.

3. An apparatus according to one of claims 1 and 2 **characterised in that** the attachment pole (4) comprises in its upper portion a plurality of staggered hitching points (5) for selective fixing of the retaining strap (3) at different heights.

4. An apparatus according to any one of claims 1 to 3 **characterised in that** the attachment pole (4) forms an acute angle with the anchoring base plate or plates (6).

5. An apparatus according to any one of claims 1 to 4 **characterised in that** the attachment pole (4) comprises two legs (7).

6. An apparatus according to claim 5 **characterised in that** the two legs (7) of the attachment pole (4) are connected in their upper part by staggered transverse hitching portions (9a, 9b, 9c).

7. An apparatus according to any one of claims 1 to 6 **characterised in that** the lower end or ends (8) of the attachment pole (4) and the anchoring base plate or plates (6) are arranged in complementary relationship to permit rigid removable assembly thereof.

8. An apparatus according to any one of claims 5 to 7 **characterised in that** it comprises two anchoring base plates (6) respectively fixed permanently or adapted to be fixed removably to the lower end of one of the legs (7) of the attachment pole (4).

9. An apparatus according to one of claims 7 and 8 **characterised in that** the anchoring base plate or plates (6) are provided in the proximity of their rear end with a tube (11) permitting engagement therein of the lower part (8) of the attachment pole (4) or one of the legs (7) of the latter.

10. An apparatus according to claim 9 **characterised in that** the tube or tubes (11) and the lower part or parts (8) of the attachment pole (4) comprise holes (13, 10) permitting the rod of a fixing means to be passed through said tubes (11) and said lower parts (8)

## Patentansprüche

1. Vorrichtung für stationäres Schwimmen in einem oberirdischen oder selbsttragenden Schwimmbecken, enthaltend: eine Ausrüstung (2), die dazu bestimmt ist, den Körper eines Schwimmers zu umgeben, und beispielsweise aus einem Gurt oder einem Gurtwerk gebildet wird; ein nachgiebiges Halteband (3), das mittels einem seiner Enden an der Ausrüstung befestigt ist oder befestigt wird, mindestens einen Befestigungsmast (4), der an seinem oberen Abschnitt mit mindestens einer Einhakstelle (5) ausgestattet ist, die die Befestigung des anderen Endes des Haltebands (3) gestattet, **dadurch gekennzeichnet, dass** die Basis des Befestigungsmasts (4) mit mindestens einem Verankerungsfuß (6) versehen oder so angeordnet ist, dass sie mit einem entfernbaren Verankerungsfuß ausgestattet werden kann, der sich in Bezug auf die Basis des Masts (4) seitlich erstreckt, wobei dieser Fuß (6) eine längliche Form und eine solche Abmessung aufweist, dass ein wesentlicher Abschnitt (I) seiner Länge unter eines der Enden eines Wasserbeckens (1) geschoben werden kann, das auf dem Boden (S) aufliegt, so dass er durch die in dem Becken enthaltene Wassermasse fest arretiert wird, wodurch die Blockierung und die Stabilität des Befestigungsmasts (4) sichergestellt werden, mit dem der Fuß (6) ausgestattet ist.

2. Vorrichtung nach Anspruch 1, **dadurch gekennzeichnet, dass** das Halteband (3) mit einer elastischen Dehnfähigkeit ausgestattet ist.

3. Vorrichtung nach einem der Ansprüche 1 oder 2, **dadurch gekennzeichnet, dass** der Befestigungsmast (4) an seinem oberen Abschnitt eine Vielzahl von gestaffelten Einhakstellen (5a, 5b, 5c) für die selektive Befestigung des Haltebands (3) in verschiedenen Höhen aufweist.

4. Vorrichtung nach einem der Ansprüche 1 bis 3, **dadurch gekennzeichnet, dass** der Befestigungsmast (4) einen stumpfen Winkel mit dem bzw. den Verankerungsfüßen (6) bildet.

5. Vorrichtung nach einem der Ansprüche 1 bis 4, **dadurch gekennzeichnet, dass** der Befestigungsmast (4) zwei Schenkel (7) aufweist.

6. Vorrichtung nach Anspruch 5, **dadurch gekennzeichnet, dass** die zwei Schenkel (7) des Befestigungsmasts (4) an ihrem oberen Teil durch gestaffelt angeordnete Einhak-Querstreben (9a, 9b, 9c) verbunden sind.

7. Vorrichtung nach einem der Ansprüche 1 bis 6, **dadurch gekennzeichnet, dass** das bzw. die unteren Enden (8) des Befestigungsmasts (4) und der bzw. die Verankerungsfüße (6) komplementär angeordnet sind, um ihren starren entfernbaren Zusammenbau zu gestatten.

8. Vorrichtung nach einem der Ansprüche 5 bis 7, **dadurch gekennzeichnet, dass** sie zwei Verankerungsfüße (6) aufweist, die jeweils am unteren Ende eines Schenkels (7) des Befestigungsmasts (4) dauerhaft oder lösbar befestigt sind.

9. Vorrichtung nach einem der Ansprüche 7 oder 8, **dadurch gekennzeichnet, dass** der bzw. die Verankerungsfüße (6) in der Nähe ihres hinteren Endes mit einem Rohr (11) versehen sind, das das Aufstecken des unteren Teils (8) des Befestigungsmasts (4) oder eines Schenkels (7) des Letzteren gestattet.

10. Vorrichtung nach Anspruch 9, **dadurch gekennzeichnet, dass** das bzw. die Rohre (11) und der bzw. die unteren Teile (8) des Befestigungsmasts (4) Löcher (13, 10) aufweisen, die es gestatten, die Stange eines Befestigungsmittels durch die Rohre (11) und die unteren Teile (8) hindurchzuschieben.
